# EUROPÄISCHE PATENTSCHRIFT

(11) **EP 1 842 962 B1**
(45) Veröffentlichungstag und Bekanntmachung des Hinweises auf die Patenterteilung: **17.06.2009**
(21) Anmeldenummer: 06110538.3
(22) Anmeldetag: 04.04.2006
(51) Int. Cl.: E01B 29/46

(54) **Verfahren zum Entfernen schadhafter Schienenstücke eines Gleises und Maschine zur Vorbereitung einer Schienenschweissung**
Method of removing damaged portions of a rail and machine for preparing rails for welding
Prodédé pour démonter des parties de rails détériorés et machine pour préparer des travaux de soudage

(43) Veröffentlichungstag der Anmeldung: 10.10.2007
(73) Patentinhaber: Franz Plasser Bahnbaumaschinen-Industriegesellschaft m.b.H., 1010 Wien (AT)
(72) Erfinder: Theurer, Josef, 1010, Wien (AT); Lichtberger, Bernhard, Dr., 4230 Pregarten (AT)

(56) Entgegenhaltungen:
- WO-A-02/26437
- US-A- 5 469 791

## Beschreibung

Die Erfindung betrifft ein Verfahren zum Entfernen schadhafter Schienenstücke gemäß den im Oberbegriff von Anspruch 1 angeführten Merkmalen.

Es sind durch WO 02/026437, US 4 929 816, GB 0 326 794, US 4 983 801 und US 6 515 249 bereits zahlreiche Verfahren bzw. Vorrichtungen zum Verschweißen von Schienenenden bekannt.

Durch US 5 469 791 ist es bekannt, Schienen mit einer speziellen Maschine zur Einbaustelle zu transportieren. Durch eine zweite und dritte Maschine wird eine Schienenziehvorrichtung und ein Schweißaggregat bereitgestellt.

Die Aufgabe der vorliegenden Erfindung liegt nun in der Schaffung eines Verfahrens der gattungsgemäßen Art, mit dem auch eine größere Anzahl von Schweißungen zur Erzielung einer Soll-Schienenspannung in effizienter Weise durchführbar ist.

Diese Aufgabe wird erfindungsgemäß mit einem Verfahren der gattungsgemäßen Art durch die im Kennzeichen von Anspruch 1 angeführten Merkmale gelöst.

Durch diese Verfahrensmerkmale ist es möglich, in Verbindung mit einer Entfernung eines schadhaften Schienenstückes eine Differenz zwischen einer aktuellen Schienenspannung und einer Soll-Schienenspannung zu ermitteln. Unter Berücksichtigung der ermittelten Differenz kann die erforderliche Länge des zu entfernenden Schienenstückes in Abstimmung auf die Länge des Ersatzstückes genau bestimmt werden. Die längenmäßig exakt vorbereitete Ersatzschiene ermöglicht eine rasche Durchführung der beiden erforderlichen Schweißvorgänge unter Erzielung einer Soll-Schienenspannung. In vorteilhafter Weise kann sowohl die Entfernung der schadhaften Schienenstücke als auch die Bereitstellung längenmäßig exakt bestimmter Ersatzschienen völlig unabhängig vom Schweißvorgang erfolgen. Damit kann sowohl die Schweißvorbereitung als auch die Schweißung selbst mit optimaler Leistung durchgeführt werden.

Zusätzliche Vorteile der Erfindung ergeben sich aus den weiteren Ansprüchen und der Zeichnungsbeschreibung.

Im folgenden wird die Erfindung anhand eines in der Zeichnung dargestellten Ausführungsbeispieles näher beschrieben. Es zeigen

Fig. 1 eine Seitenansicht einer nicht zur Erfindung gehörenden Maschinenanordnung zur Vorbereitung einer Schienenschweißung,

Fig. 2 eine Draufsicht auf eine Schienenziehvorrichtung zum Zusammenziehen zweier Schienenenden, und

Fig. 3 bis 15 je eine schematisierte Seitenansicht der Maschinenanordnung in verschiedenen Verfahrensabschnitten.

Eine in Fig. 1 nicht zur Erfindung gehörende ersichtliche Maschinenanordnung 1 setzt sich aus einer ersten Maschine 2, einer mit dieser durch eine Kupplung 3 lösbar verbundenen zweiten Maschine 4 sowie einer während der Überstellfahrt durch diese transportierbaren dritten Maschine 5 zusammen. Diese Maschinen 2,4,5 weisen je einen durch Schienenfahrwerke 6 auf einem Gleis 7 verfahrbaren Maschinenrahmen 8 auf und sind je mit einem Fahrantrieb 9 ausgestattet.

Die erste Maschine 2 weist zwischen einer Fahrkabine 10 und einem durch Antriebe 11 höhenverstell- und drehbaren Kranausleger 12 eine Schienenlagereinrichtung 13 auf. Diese ist zum Transport und zur Lagerung von einer Anzahl verschieden langer Ersatzschienen 14 ausgebildet. Unterhalb des Maschinenrahmens 8 und zwischen den beiden endseitigen Schlenenfahrwerken 6 ist eine in einer Maschinenlängsrichtung 15 verlaufende Sägeführung 16 vorgesehen, auf der eine Schienentrennsäge 17 durch einen Antrieb 18 verschiebbar gelagert ist. Ein durch die Verschiebung der Schienentrennsäge 17 zurückgelegter Weg wird durch eine Wegmesseinrichtung 41 registriert. In unmittelbarer Nähe zu jedem Schienenfahrwerk 6 ist je ein Paar 21 von Hubstempeln 22 mit dem Maschinenrahmen 8 verbunden, die durch einen Antrieb 23 auf das Gleis 7 absenkbar sind.

Eine durch Antriebe 19 höhenverstellbar am Maschinenrahmen 8 befestigte Schienenziehvorrichtung 20 ist zum Erfassen zweier Schienenenden 24 einer Schiene 25 des Gleises 7 (s. Fig. 2) ausgebildet. Vorrichtungen 26 sind zum Eintreiben bzw. Ausziehen von Schienennägeln vorgesehen. Eine höhenverstellbare Schleifvorrichtung 27 dient zum Abschleifen von Schienenstegabschnitten.

Die zweite Maschine 4 ist mit einer höhenverstellbaren Vorrichtung 28 zum Lösen von Schienenankern und einer drehbaren Rolle 29 zum Lösen von an der Schiene 25 haftenden Unterlagsplatten ausgerüstet. Vor dem vorderen Schienenfahrwerk 6 ist eine höhenverstellbare Transporteinrichtung 30 vorgesehen, durch die die dritte Maschine 5 auf der Fahrt zur Gleisbaustelle transportierbar ist. Diese dritte Maschine 5 ist ebenfalls mit einer Vorrichtung 28 zum Lösen von Schienenankern ausgestattet.

Die in Fig. 2 näher dargestellte Schienenziehvorrichtung 20 weist zwei in Maschinenlängsrichtung 15 voneinander distanzierte Paare 31 von zum Erfassen der beiden Schienenden 24 ausgebildeten Schienenzangen 32 auf. Durch Beaufschlagung zweier Antriebe 33 sind die Schieneenden 24 zueinander ziehbar. Eine dafür erforderliche Kraft f ist durch eine Kraftmesseinrichtung 34 registrierbar. Für die Erfassung einer aktuellen Schienentemperatur ist eine Temperaturmesseinrichtung 35 vorgesehen. Diese ist ebenso wie die Kraftmesseinrichtung 34 durch Leitungen 36 mit einer ein Speichermedium 37 aufweisenden Steuer- und Recheneinheit 38 verbunden. Im Speichermedium 37 sind die verschiedenen Längen der auf der Schienenlagereinrichtung 13 als Vorrat gelagerten Ersatzschienen 14 sowie ein jeweiliges Identifikationsmerkmal gespeichert. Zur Messung einer durch die Distanz der beiden Schienenenden 24 zueinander definierten Schienenlücke 39 ist eine Wegmesseinrichtung 40 vorgesehen.

In Verbindung mit den weiteren Figuren 3 bis 15 wird nun das Verfahren zum Entfernen schadhafter Schienenstücke 42 und zur Schweißvorbereitung näher beschrieben, wobei durch eine strichpunktierte Linie die in den Fig. 3 bis 15 unveränderte, durch das zu entfernende Schienenstück 42 bestimmte örtliche Einbaustelle 43 am Gleis 7 angedeutet ist.

Die Maschinenanordnung 1 wird in der durch einen Pfeil 44 dargestellten Richtung verfahren und vor der Einbaustelle 43 gestoppt (Fig. 3). Nach dem Aufsetzen der dritten Maschine 5 auf das Gleis 7 (Fig. 4) werden die - in der Zeichnung links von der Einbaustelle 43 liegenden - Schwellenanker mit Hilfe der Vorrichtung 28 gelöst, bis die Maschine 5 eine in Fig. 5 ersichtliche Endposition erreicht hat.

Parallel dazu wird die zweite Maschine 4 in Richtung zur Einbaustelle 43 verfahren, wobei durch die entsprechende Vorrichtung 28 die - in Bildebene rechts von der Einbaustelle 43 positionierten - Schwellenanker gelöst werden (Fig. 6). Die Länge jener Schienenabschnitte, in denen die Schienenanker gelöst werden, wird durch ein Wegmeßrad erfasst und per Funk an die Steuer- und Recheneinheit 38 weitergegeben. Im Bereich dieser Schienenabschnitte werden auch die Schienennägel entfernt bzw. gelockert. Mit Hilfe der abgesenkten Rolle 29 erfolgt eine Ablösen der Unterlagsplatten vom Schienenfuß der geringfügig von den Schwellen abgehobenen Schienen.

Die erste Maschine 2 wird zur Einbaustelle 43 verfahren und jene Stelle an der Schiene 25 markiert, an der ein erster Trennschnitt erfolgen soll (Fig.7).

Gemäß Fig. 8 wird in weiterer Folge die Schienentrennsäge 17 über der markierten Stelle positioniert und der erste Trennschnitt durchgeführt, durch den die beiden voneinander distanzierten Schienenenden 21 unter Bildung einer Schienenlücke 39 (s. Fig. 2) entstehen. Verstellbar am Maschinenrahmen 8 gelagerte, rotierbare Drahtbürsten 45 werden an einen Schienensteg der beiden Schienenenden 24 angepresst, um die für das Schweißaggregat vorgesehenen Kontaktstellen zu optimieren. Ein an einem Ende der ersten Maschine 2 positioniertes Schienenfahrwerk 6 wird durch Absenken der zugeordneten Hubstempeln 22 und geringfügig vom Gleis 7 abgehoben.

Die Schienenziehvorrichtung 20 wird auf die beiden Schienenenden 21 aufgelegt (Fig. 9 bzw. 2), um diese unter Beaufschlagung der beiden Antriebe 33 solange zueinander zu ziehen, bis die Schienenlücke 39 eliminiert ist. Die dazu erforderliche Kraft f wird durch die Kraftmesseinrichtung 34 registriert und aufgezeichnet. Um mit Sicherheit eine gegebenenfalls durch Verklemmung der Schienen verursachte falsche Kraftmessung auszuschließen, werden die beiden Schienenenden wiederholt zusammengezogen, bis sich die durch Entfernung der Schienennägeln begrenzten Schienenabschnitte in einem spannungslosen Zustand befinden. Parallel dazu werden mit Hilfe der Temperaturmesseinrichtung 35 die aktuelle Schienentemperatur und durch die Wegmesseinrichtung 40 die Länge l der Schienenlücke gemessen. Die zweite und dritte Maschine 4, 5 wurden inzwischen zum nächsten schadhaften Schienenstück verfahren, um die Schwellenanker in der erforderlichen Länge zu lösen.

Auf Basis der an die Steuer- und Recheneinheit 38 weitergegebenen Messwerte sowie der im Speichermedium 37 abgespeicherten Längen der vorrätigen und für eine optimale Schweißung bereits vorpräparierten Ersatzschienen 14 wird automatisch die geeignete Ersatzschiene 14 errechnet. Die Schienentrennsäge 17 wird unter Messung ihres Verschiebeweges solange auf der Sägeführung 16 in Arbeitsrichtung 44 sowie in Maschinenlängsrichtung nach vorne verschoben, bis die durch die Steuer- und Recheneinheit 38 errechnete Länge für das zu entfernende Schienenstück 42 erreicht ist. Diese Länge wurde unter Berücksichtigung der Länge der ausgewählten Ersatzschiene 14 sowie der Differenz zwischen der aktuellen Schienentemperatur und einer abgespeicherten Neutraltemperatur berechnet. Bei der erforderlichen Länge der Ersatzschiene 14 muss auch der durch die zweifache Abbrennstumpfschweißung anfallende Abbrand sowie die Schienenverkürzung nach dem Stauchschlag berücksichtigt werden, um schließlich trotz dieser Verkürzungen mit der Anschweißung der Ersatzschiene 14 eine gewünschte Soll-Schienenspannung zu erhalten. Nach einem zweiten Trennschnitt (Fig. 10) durch die Schienentrennsäge 17 und der Entfernung der Schienennägeln wird das abgetrennte schadhafte Schienenstück 42 entfernt. Es ist natürlich auch möglich, insbesondere wenn keine passende Ersatzschiene 14 vorhanden ist, von einer längeren Ersatzschiene 14 ein Stück in passender Länge abzutrennen.

Mit Hilfe des Kranauslegers 12 wird die von der Steuer- und Recheneinheit 38 ausgewählte Ersatzschiene 14 auf das Gleis 7 abgelegt, wobei ein Ende an ein Schienenende 24 anliegend positioniert wird (Fig. 11,12). Das zweite Ende der Ersatzschiene 14 wird bezüglich des zweiten Schienenendes 24 gegebenenfalls - in Abhängigkeit der Differenz zwischen Ist- und Neutraltemperatur - überlappend angeordnet. Zur Lagesicherung der auf dem Gleis 7 positionierten Ersatzschiene 14 werden die entsprechenden Schienennägel in die Schwellen eingetrieben (Fig. 13).

Wie in Fig. 14 ersichtlich, wird die erste Maschine 2 - nach Absenkung des angehobenen Schienenfahrwerkes 6 - in Arbeitsrichtung 44 soweit vorgefahren, dass eine Bearbeitung der Schienenenden 24 durch die Schleifvorrichtung 27 möglich ist. Anschließend (Fig. 15) erfolgt eine Weiterfahrt der Maschine 2 zur nächstfolgenden Einbaustelle 43, bei der sich die beschriebenen Arbeitsschritte wiederholen.

Die beiden Schweißungen für die Anschweißung der Ersatzschiene 14 werden durch eine nachfolgende, nicht näher dargestellte Schweißmaschine im Abbrennstumpfschweißverfahren durchgeführt, wobei die relevanten Messdaten per Funk oder Diskette von der Steuer- und Recheneinheit 38 auf eine Steuereinheit der Schweißmaschine weitergegeben werden.

## Patentansprüche

1. Verfahren zum Entfernen schadhafter Schienenstücke (42) von verschweißten, eine aktuelle Schienenspannung sowie eine aktuelle Schienentemperatur aufweisenden Schienen (25) eines Gleises (7), wobei nach zwei Trennschnitten - unter Bildung einer Schienenlücke (39) sowie zweier Schienenenden (24) - eine Ersatzschiene (14) an die beiden Schienenenden (24) angeschweißt wird, **gekennzeichnet durch folgende Merkmale:**
a) nach dem ersten Trennschnitt werden beide Schienenenden (24) durch eine diese miteinander verbindende Schienenziehvorrichtung (20) erfasst sowie unter Aufbringung einer Zugkraft f zur Beseitigung der Schienenlücke (39) zueinander gezogen,
b) dabei werden die für das Zusammenziehen der Schienenenden (24) erforderliche Zugkraft f sowie eine aktuelle Schienentemperatur für eine Berechnung jener Länge einer Ersatzschiene (14) registriert, die für die Herstellung einer - nach beidseitiger Anschweißung der Ersatzschiene (14) an beide Schienenenden (24) vorliegenden - Soll-Schienenspannung erforderlich ist,
c) der zweite Trennschnitt wird unter entsprechender Wegmessung in einer auf Basis der gewählten Länge der Ersatzschiene (14) berechneten Distanz zum ersten Trennschnitt distanziert durchgeführt.

2. Verfahren nach Anspruch 1, **dadurch gekennzeichnet, dass** nach dem ersten Trennschnitt die durch eine Distanz der beiden Schienenenden (24) gebildete Schienenlücke (39) gemessen wird.

3. Verfahren nach Anspruch 1, **dadurch gekennzeichnet, dass** Ersatzschienen (14) in verschiedener Länge vorrätig gehalten werden und bezüglich ihrer jeweiligen Länge in einem Speichermedium (37) einer Steuer- und Recheneinheit (38) abgespeichert sind.

4. Verfahren nach Anspruch 3, **dadurch gekennzeichnet, dass** die Berechnung der erforderlichen Länge der Ersatzschiene (14) durch die Steuer- und Recheneinheit (38) automatisch auf eine der vorrätigen Ersatzschienen (14) abgestimmt wird, so dass diese in ihrer unveränderten Länge unter Erzielung der Soll-Schienenspannung an beide Schienenenden (24) anschweißbar ist.

## Claims

1. A method of removing damaged rail sections (42) from welded rails (25) of a track (7) having an actual rail tension and an actual rail temperature, wherein, after two separating cuts - with formation of a rail gap (39) and two rail ends (24) - a replacement rail (24) is welded to the two rail ends (24), **characterized by** the following features:
a) after the first separating cut, both rail ends (24) are gripped by means of a rail pulling device (20) connecting said rail ends to one another, and are pulled towards one another with application of a pulling force f for eliminating the rail gap (39),
b) in doing so, the pulling force f required for pulling the rail ends (24) together as well as an actual rail temperature are registered for calculation of that length of a replacement rail (14) which is required for producing a desired rail tension after both ends of the replacement rail (14) have been welded to both rail ends (24),
c) the second separating cut is executed, with corresponding path measurement, spaced at a distance from the first separating cut as calculated on the basis of the selected length of the replacement rail (14).

2. A method according to claim 1, **characterized in that**, after the first separating cut, the rail gap (39) formed by a distance of the two rail ends (24) is measured.

3. A method according to claim 1, **characterized in that** replacement rails (14) of various lengths are kept in stock and are saved with reference to their respective length in a storage medium (37) of a control- and computing unit (38).

4. A method according to claim 3, **characterized in that** the calculation of the required length of the replacement rail (14) is automatically adapted by the control- and computing unit (38) to fit one of the stored replacement rails (14), so that the latter may be welded in its unchanged length to both rail ends (24), thus achieving the desired rail tension.

## Revendications

1. Procédé pour le retrait de morceaux de rail défectueux (42) de rails soudés (25) d'une voie ferrée (7), présentant une contrainte de rail actuelle ainsi qu'une température de rail actuelle, un rail de rechange (14) étant soudé aux deux extrémités de rail (24) après deux coupes cisaillées avec formation d'un interstice de rail (39) ainsi que de deux extrémités de rail (24), **caractérisé par les caractéristiques suivantes :**
a) après la première coupe cisaillée, les deux extrémités de rail (24) sont saisies par un dispositif de traction de rail (20) reliant celles-ci ensemble et tirées l'une vers l'autre avec introduction d'une force de traction f pour éliminer l'interstice de rail (39),
b) la force de traction f nécessaire pour le resserrement des extrémités de rail (24) ainsi qu'une température de rail actuelle sont en l'occurrence enregistrées pour un calcul de la longueur d'un rail de rechange (14) qui est nécessaire pour la fabrication d'une contrainte de rail de consigne présente après soudure des deux côtés du rail de rechange (14) aux deux extrémités de rail (24),
c) la deuxième coupe cisaillée est réalisée à distance avec une mesure du déplacement correspondante à une distance, par rapport à la première coupe cisaillée, calculée sur la base de la longueur choisie du rail de rechange (14).

2. Procédé selon la revendication 1, **caractérisé en ce qu'**après la première coupe cisaillée, l'interstice de rail (39) formé par une distance des deux extrémités de rail (24) est mesuré.

3. Procédé selon la revendication 1, **caractérisé en ce que** des rails de rechange (14) de longueur différente sont conservés en stock et sont mémorisés en ce qui concerne leur longueur respective dans un support de données (37) d'une unité de commande et de traitement (38).

4. Procédé selon la revendication 3, **caractérisé en ce que** le calcul de la longueur nécessaire du rail de rechange (14) est automatiquement adapté par l'unité de commande et de traitement (38) à un des rails de rechange en stock (14) de sorte que celui-ci peut être soudé aux deux extrémités de rail (24) dans sa longueur non modifiée avec obtention de la contrainte de rail de consigne.
